# FASCICULE DE BREVET EUROPEEN

(11) **EP 3 652 381 B1**
(45) Date de publication et mention de la délivrance du brevet: **21.08.2024**
(21) Numéro de dépôt: 18749558.5
(22) Date de dépôt: 10.07.2018
(51) Int. Cl.: E01C 23/088, E01C 19/22, G01M 17/02, A46B 13/00, B24B 7/18, B24B 7/22, B24B 27/00, B24B 29/00, B24D 13/14

(54) **PROCEDE DE RODAGE DE PISTE D'ESSAI EN ENROBE BITIMINEUX**
VERFAHREN ZUM SCHLEIFEN EINER PRÜFBAHN MIT EINER BITUMINÖSEN OBERFLÄCHE
METHOD OF ABRADING A TEST TRACK WITH A BITUMINOUS SURFACE

(30) Priorité: 10.07.2017 FR 1770740
(43) Date de publication de la demande: 20.05.2020
(73) Titulaire: Arteme, 63430 Pont-du-Château (FR)
(72) Inventeur: CORMIER, Pierre, 63040 Clermont-Ferrand Cedex 09 (FR); MAHE, Jérôme, 63040 Clermont-Ferrand Cedex 09 (FR); PEYRIN, Frédéric, 63122 Ceyrat (FR)
(74) Mandataire: Gabriel, Franck
(86) Numéro de dépôt international: PCT/IB2018/055072
(87) Numéro de publication internationale: WO 2019/012419

(56) Documents cités:
- EP-A1- 1 955 809
- WO-A1-85/02211
- WO-A2-2007/145576
- FR-A1- 2 475 972
- US-A1- 2005 260 941

## Description

### DOMAINE TECHNIQUE DE L'INVENTION

La présente invention concerne un procédé de rodage de l'état de surface d'une piste d'essai pour véhicules, ladite piste étant en enrobé bitumineux, comprenant la mise à disposition d'une machine de traitement comprenant une tête rotative portant au moins un élément de frottement pour modifier l'état de la surface de ladite piste d'essai, la mise en place sur la machine de traitement d'au moins un disque abrasif rotatif et le traitement de la surface à modifier.

### ETAT DE LA TECHNIQUE ANTERIEURE

Les fabricants de revêtements routiers développent continuellement de nouveaux produits afin d'améliorer la qualité des routes. De façon générale, on vise à augmenter la durabilité des revêtements ainsi que leurs qualités mécaniques en vue de l'obtention d'une meilleure tenue de route des véhicules. Dans ce but, on cherche donc le plus souvent à augmenter le coefficient de frottement du revêtement.

De leur côté, les constructeurs et les équipementiers automobiles doivent pouvoir tester leurs véhicules et composants dans des conditions les plus réalistes et répétitives possibles. En particulier, en ce qui concerne les pneumatiques, les règlements R117 et R228 de l'Union Européenne précisent dans leur Annexe 5 la méthode de mesure de l'indice d'adhérence sur sol mouillé des pneumatiques. Cette méthode prévoit notamment que le coefficient moyen de force de freinage maximal d'un pneumatique d'essai doit être compris dans des plages spécifiques de valeurs. Certaines normes prévoient ainsi des valeurs de coefficient de frottement pour les revêtements des pistes sur lesquelles les essais sont effectués.
Du fait des qualités sans cesse améliorées des revêtements neufs d'une part, et des objectifs de réaliser des essais représentatifs de conditions routières sur des revêtements plus anciens, les pistes d'essais nouvellement construites peuvent ne pas respecter certaines exigences en regard du coefficient de frottement. Diverses approches ont donc été tentées afin de traiter la surface des revêtements neufs des pistes afin de les rendre rapidement conformes, à des coûts acceptables. Les méthodes connues sont essentiellement basées sur le principe suivant : faire frotter un patin de gomme avec ou sans ajout de particules abrasives pour aboutir à l'usure du sol.
Compte tenu des surfaces importantes à traiter, le procédé doit être simple, efficace, et adaptable à de longues pistes. A ce jour, aucune méthode véritablement concluante n'est disponible.
Les machines de polissage sont également bien connues. Par exemple, le document US20070272223 décrit une machine de polissage comprenant une surface de frottement rotative pourvue de poils. Ces poils peuvent être couverts de particules abrasives telles que par exemple du carbure de silicium. Ce type de machine est utilisé par exemple pour polir des sols de béton.
Le document WO2005113198 illustre un exemple de brosse de polissage comprenant des poils incrustés de particules abrasives métalliques. Ces poils abrasifs sont par exemple utilisés afin de polir des sols de béton. Le document US2005260941 concerne une machine de traitement de surface comprenant une brosse permettant de poncer les surfaces inégales. La brosse comporte une pluralité de poils pourvus de particules abrasives permettant un usinage efficace. Le document WO2007145576 concerne les routes ayant tendance à former des sillons creux au fil du temps. En effet, les revêtements usés ont souvent des sillons ou traces dues au passage répété des véhicules, en particulier des véhicules lourds. Ce document décrit un procédé pour améliorer l'état de surface de ces routes en creusant la chaussée pour atteindre un niveau d'ensemble correspondant à celui des sillons, et donc uniformiser le revêtement à ce niveau. Le document décrit un procédé par usinage ou polissage de zones surélevées entre les sillons. Il s'agit donc d'un travail à une échelle macroscopique.
Il subsiste un besoin pour établir un procédé permettant de roder une piste d'essai neuve dont le coefficient de frottement du revêtement ne permet pas d'effectuer des essais représentatifs.
Pour pallier ces différents inconvénients, l'invention prévoit différents moyens techniques.

### EXPOSE DE L'INVENTION

L'objectif principal de l'invention consiste à définir un procédé de traitement de surface permettant d'abaisser le niveau d'adhérence d'une piste d'essai neuve pour l'amener dans une cible déterminée, comme par exemple une cible prévue par la réglementation en vigueur.

Pour ce faire, l'invention prévoit un procédé de rodage de l'état de surface d'une piste d'essai pour véhicules en enrobé bitumineux, comprenant les étapes suivantes :
- mise à disposition d'une machine de traitement comprenant une tête rotative portant au moins un élément de frottement, pour modifier l'état de la surface de ladite piste d'essai ;
- mise en place sur la machine de traitement d'au moins un disque abrasif rotatif ;
- mise en oeuvre de déplacements de la machine de traitement sur la piste d'essai de façon à réduire le coefficient de frottement pour atteindre un niveau de frottement correspondant à une valeur cible.

**Ce** procédé permet de modifier les caractéristiques de frottement de la piste en vue d'obtenir une plage de caractéristiques déterminées, par exemple des caractéristiques d'adhérence spécifiques sur sol mouillé..

Il est à noter que ce procédé n'a pas d'influence significative sur la profondeur des macro textures (PMT, selon la norme EN13036-1) et par conséquent n'affecte pas les caractéristiques de drainage. Tel que décrit plus loin dans ce document, les autres tests expérimentés ont tous un impact négatif concernant ce descripteur.

Selon un mode de réalisation avantageux, le procédé comprend une étape préalable de préparation consistant à éliminer le liant bitumineux en surface des granulats par hydro décapage. Une telle étape permet l'obtention de résultats favorables avec des délais de mise en oeuvre réduits.

Selon un mode de réalisation avantageux, l'élément de frottement est un disque abrasif à poils imprégnés de particules abrasives.

Les poils ont avantageusement une hauteur supérieure à 15 mm.

Le facteur de forme des poils est avantageusement compris entre 1/50 et 1/10, et plus préférentiellement entre 1/40 et 1/30.

**Par** exemple, la hauteur des poils est avantageusement inférieure à 60 mm. Le diamètre des poils est avantageusement compris entre 2 et 4 mm.

De manière inattendue, cette configuration permet l'obtention de résultats particulièrement avantageux. L'outil utilisé permet d'effectuer un travail sur tout le pourtour des agrégats, et non seulement leur surface supérieure.

De manière avantageuse, les particules abrasives des poils sont de type carbure de silicium (SiC), céramiques ou carbure de tungstène.

**Ces** particules, recouvrant ou noyées dans les poils ou filaments, permettent d'interagir de façon optimale avec les agrégats du revêtement.

Selon un mode de réalisation avantageux, la vitesse de rotation des disques rotatifs est comprise entre 1000 et 1500 tours/minute et plus préférentiellement de sensiblement 1200 tours/minute.

Selon encore un mode de réalisation avantageux, la vitesse de déplacement de la machine est comprise entre 0,5 et 15 mètres/minute et plus préférentiellement entre 5 et 10 mètres/minute.

Le fait que le frottement soit généré par des disques rotatifs permet d'éviter de donner un aspect directionnel à l'abrasion.
Le nombre de passages de la machine est de préférence compris entre 1 et 10 et plus préférentiellement entre 2 et 6.
De manière avantageuse, la pression moyenne de contact des poils des disques abrasifs est comprise entre 1 et 5 bars, préférentiellement entre 2 et 4 bars.
Selon un mode de réalisation avantageux, on applique sur la machine de traitement une charge de travail de préférence comprise entre 200 et 400kg et plus préférentiellement entre 260 et 300kg.
Selon encore un mode de réalisation avantageux, la machine comporte un capteur donnant une indication sur l'évolution du traitement, comme par exemple un capteur de type pendule (tel qu'un capteur « British Pendulum Tester»). Cette configuration permet de piloter de façon simple le déroulement du procédé.

### DESCRIPTION DES FIGURES

Tous les détails de réalisation sont donnés dans la description qui suit, complétée par les figures 1 à 9, présentées uniquement à des fins d'exemples non limitatifs, et dans lesquelles :
- la figure 1 est une représentation schématique d'un exemple de machine de traitement de surface;
- la figure 2 est une vue de dessous de la machine de la figure 1, équipée de brosses à poils abrasifs ;
- la figure 3 est une vue schématique de profil d'une brosse à poils abrasifs ;
- la figure 4 est une représentation schématique en perspective d'un filament qui compose la brosse à poils abrasifs ;
- la figure 5 est une vue de dessous d'un exemple de disque abrasif ;
- la figure 6 est une représentation schématique en vue de profil d'un chariot chargé en position polissage et muni d'un patin ;
- la figure 7 est un tableau illustrant les effets constatés sur le revêtement pour différents types de polissages ;
- la figure 8 est un tableau résumant les types de pneumatiques utilisés pour les essais comparatifs ;
- la figure 9 est un tableau récapitulatif des variations du µ_{ASTM} obtenues pour chacun des essais effectués.

### DESCRIPTION DETAILLEE DE L'INVENTION

Comme nous l'avons vu précédemment, les niveaux d'adhérence recherchés pour les pistes d'essai de véhicules et/ou de pneumatiques sont par exemple définis dans des normes.

Le procédé doit pouvoir couvrir toute la plage de valeurs 0,5 < µ_{ASTM-16pces} < 0,9, et plus préférentiellement des valeurs 0,6 < µ_{ASTM-16ρces} < 0,8.

Diverses techniques de polissage ont été testées sur une piste qui a été spécialement construite pour cette étude. Les divers résultats obtenus montrent que la technique de rodage à l'aide d'une surfaceuse équipée de brosses à poils abrasifs de grande hauteur est la plus efficace pour atteindre la cible recherchée en niveau de µ_{ASTM}. Les analyses ont permis de constituer une double démonstration :
i) d'une part que la technique permet d'atteindre une cible d'adhérence dans toute la plage préalablement citée ;
ii) des essais de comportement de pneumatiques connus effectués sur une piste neuve traitée avec le procédé selon l'invention ont permis d'obtenir des résultats des classements des pneumatiques comparables à ceux préalablement obtenus sur des pistes d'essai règlementaires ou autre.

Caractéristiques concluantes
- Vitesse d'avancement : 0.5m/min ;
- Nombre de passages à effectuer : ≥ 4 ;
- Vitesse d'abaissement du µ : 0.07pt µ_{ASTM} par passage ;

### Piste utilisée pour déterminer les critères efficaces

Une piste de 550m² a été spécialement construite dans une zone à faible activité d'un centre d'essais de pneumatiques. Elle se compose de deux revêtements différents (Sol1 et Sol2) repris des pistes de freinage sur sol mouillé. Après un travail de préparation qui a consisté à éliminer le liant bitumineux en surface des granulats par hydro décapage et délimiter les zones de travail, la piste a été livrée pour tester des méthodes de polissage.

Le choix des revêtements routiers s'est orienté vers la solution suivante :
- Sol1 : piste avec une faible microrugosité et une macrorugosité ouverte favorisant l'évacuation de l'eau ; Surface de 5×60m²;
- Sol2: piste avec une forte microrugosité et une macro rugosité fermée ; Surface de 5×50m².

### ESSAIS EFFECTUES

Plusieurs approches distinctes ont été testées, suivant deux familles de tests :
A1) patin à charge élevée (haute pression);
A2) patin à faible charge avec SiC (basse pression) ;
B1) ponceuse avec bande de roulement de pneumatique ;
B2) ponceuse avec disques abrasifs ;
B3) ponceuse avec brosses rotatives équipées de poils imprégnés de particules abrasives.

### Patin avec forte charge (haute pression)

Un patin de grande dimension comprenant une surface inférieure de frottement pourvue d'une pluralité de bandes de roulements de pneumatiques disposées en parallèle, sert de surface de travail. Pour améliorer l'efficacité, des charges sont placées sur le patin. Le patin forme une sorte de remorque sans roues, tractée par un tracteur ou autre véhicule de forte puissance de traction. La figure 6 illustre schématiquement un exemple de patin sur lequel des charges sont placées.

L'idée de la technique Patin HP est donc de créer un dispositif qui permet de faire frotter la gomme sur le revêtement à roder avec la bonne pression et suffisamment longtemps.

L'étude a débuté par la fabrication d'un chariot spécifique. Le chariot consiste en une armature métallique robuste, qui peut être manipulée par un tracteur « standard » (pour le levage et le transport) et posée sur des patins de gomme. Pour la pression exercée, le chariot pèse au total 2200 kg. Le chariot repose sur 4 patins de 6,5 × 24,0cm2 = 637cm2 ; la pression de contact = 3,4bar.

La mise en oeuvre du patin HP a donné lieu à un certain nombre d'incidents. Il a fallu modifier le système d'arrosage pour réduire le risque de destruction par brûlure. Les patins s'usant très vite. Ensuite, il a fallu rajouter des cales pour allonger la durée de vie des patins. Le tout étant combiné avec une posture de travail assez inconfortable pour l'opérateur, qui devait passer son temps à regarder derrière lui. Il en résulte que la productivité a été très médiocre. Une moyenne de onze passages par jour a été effectuée durant les tests.

La mise en oeuvre a permis d'identifier rapidement deux défauts sur le premier lot de patins qui a été fabriqué : arrachement par délamellisation ; usure par brûlure.

On peut estimer que le nombre nécessaire de passage doit être de l'ordre de 2000 pour atteindre l'asymptote des différents sols. Il est aussi probable que le nombre de passage devrait être dépendant du sol traité. Il est à souligner que la mise en oeuvre de la technique Patin HP amène une situation de travail particulièrement pénible pour l'opérateur, rendant la solution difficile à industrialiser.

### Patin avec faible charge avec SiC (basse pression)

Cette approche est comparable à la précédente pour le support principal, à savoir le patin. On l'utilise toutefois sans charge posée sur le patin. Pour remplacer la charge, on utilise un matériau intermédiaire, agissant entre le patin et le sol. Le test implique donc de disposer une couche de SiC sur le sol avant d'effectuer les passages avec le patin.

La technique travaille à une pression moyenne de contact extrêmement faible P=0.03bar. La surface est d'environ 4m2 et le poids de l'ordre de 250kg.

L'utilisation de la poudre doit respecter les techniques classiques de polissage. On démarre avec une granulométrie élevée et on termine avec une granulométrie fine. Pour ces essais, trois granulométries avaient été approvisionnées : 10, 5 et 3µm. Après traitement, le nettoyage de la zone traitée n'est pas aisé.

Si on se place du point de vue du granulat utilisé dans le revêtement, la longueur glissée est nettement supérieure à la technique patin HP. A chaque passage, un granulat subit 2m de longueur glissée.

**On** peut se rendre compte que la technique n'a pas été efficace. Du point de vue du coefficient de frottement µASTM et quel que soit le sol regardé, la technique ne donne pas de résultat. Ceci est probablement lié au phénomène d'indentation. La technique Patin BP + SiC travaille essentiellement en surface du granulat, et le pneu quant à lui touche des zones non travaillées. En première approximation, on pense qu'il faudrait environ 5000 passages pour arriver à amener le niveau de µ à la cible escomptée. La technique est très polluante. Une fois terminé le travail de polissage, l'élimination du SiC est relativement délicate.

### PONCEUSE

La machine est électrique et nécessite un groupe autonome pour assurer son alimentation jusque sur la piste.

Un exemple de machine de traitement 1 par ponçage et de ses différents éléments est illustré schématiquement aux figures 1 à 4. Dans l'exemple illustré, la machine 1 dispose d'une tête rotative 2 et est montée sur roues 8. La tête rotative comprend trois éléments de frottement 3 (φ = 220mm). Chacun des éléments de frottement 3 est mis en rotation autour de son axe central. La vitesse est ajustée par variateur jusqu'à une vitesse de rotation de 1200tr/min. Les éléments de frottement 3 comprennent des brosses 4 pourvues de poils 5. Tel qu'illustré à la figure 4, au moins une portion des poils 5 est enrobée de particules abrasives 6. L'ensemble des trois brosses 4 est mis en rotation autour de l'axe central 7 de la machine (de l'ordre de 100 tr/min), générant ainsi un mouvement de double rotation des disques abrasifs 4.

Les particules abrasives 6 sont avantageusement constituées de SiC, de céramiques ou de carbure de tungstène.

La machine utilisée lors des essais dispose d'un système d'avancement autonome avec vitesse ajustable. La machine est pilotée par un opérateur par communication radio. L'opérateur doit se situer dans un périmètre de 5m autour de la machine. D'autres paramètres de fonctionnement sont ajustables : la masse de délestage et l'arrosage. De manière connue, le dispositif présenté est utilisé pour des tâches de lustrage ou de nettoyage. Dans ces cas, les poils ne comprennent PAS de particules abrasives.

La mise en oeuvre nécessite d'avoir à disposition un groupe électrique. Le temps nécessaire au montage du matériel est relativement court mais nécessite du matériel de levage pour transporter rapidement la machine. Lors de l'utilisation, un arrosage continu est nécessaire. Il permet l'évacuation des boues et assure le refroidissement de l'interface et du sol. Une ou plusieurs charges 9 ou masses peuvent être appliquées sur la machine afin d'augmenter l'efficacité du polissage.

Les essais ont été effectués avec une machine de polissage de marque « Blastrac », modèle 780RS.

### Ponceuse avec disques avec bande de roulement de pneumatique

Pour cet essai, les disques abrasifs 4 sont constitués par des portions de bande de roulement de pneumatiques. Le diamètre des disques utilisés était de 220 mm. La hauteur de la bande de roulement était de 8 mm.

**Les** tests ont été très vite interrompus. La jonction entre le patin et la machine n'a pas été suffisamment résistante et les disques se sont arrachés.

### Ponceuse avec disques abrasifs à grains

La figure 5 illustre schématiquement un exemple de disque abrasif à grains utilisé pour cet essai. Ces disques sont composés d'une résine dans laquelle des « grains » de carbure de tungstène sont intégrés. Selon la densité et la granulométrie de ces grains, le degré d'abrasivité est maitrisé.

### Ponceuse utilisant des brosses comportant des poils incrustés de particules (SiC)

Les figures 2, 3 et 4 (préalablement décrites) illustrent un exemple de dispositif utilisé pour ces essais.

Les tests ont été faits avec une vitesse d'avancement fixe de l'ordre de 0.5m/min. Des tests complémentaires ont été effectués à une vitesse de 10m/min. Une double rotation est avantageusement utilisée. La pression se situe entre 0,2 et 0,3 bars.

Cette configuration d'essai a permis l'atteinte de la cible recherchée en niveau de µ. Par ailleurs, des essais comparatifs avec des pneumatiques de performances d'adhérence relatives connues sur l'une des zones traitée a livré des résultats identiques à ceux obtenus sur les pistes « classiques » (figure 8).

D'un point de vue efficacité, la technique par brosse à poils abrasifs de forte hauteur est la plus efficace pour l'abaissement du µASTM.

### PRINCIPAUX RESULTATS

Les nombreuses difficultés techniques à surmonter pour créer les prototypes, réaliser les essais dans des bonnes conditions de sécurité, contrôler les effets obtenus, puis comparer avec des résultats antérieurs pouvant garantir l'authenticité des effets observés, montre que la mise au point d'un procédé de rodage est un processus particulièrement complexe et long dont les résultats sont totalement imprévisibles.

La figure 7 illustre schématiquement les principaux effets produits sur le revêtement avec les méthodes testées. La première illustration représente le profil du revêtement avant rodage. Les agrégats ou cailloux forment une surface rugueuse. Les deux illustrations suivantes montrent l'effet particulièrement limité des patins (patin + SiC et patin HP). La dernière illustration montre l'effet du disque abrasif, travaillant uniquement en surface. Enfin, l'avant dernière illustration présente l'effet obtenu avec des brosses dont les filaments comprennent des particules abrasives dans leur masse (SiC pour les essais effectués). On observe que les poils permettent d'atteindre l'ensemble des reliefs, sur le dessus et sur les côtés, pour un effet tridimensionnel particulièrement concluant en regard de la cible visée de réduction du coefficient de frottement.

La figure 9 montre les valeurs obtenues de coefficients de frottement. Les résultats avantageux de la brosse à poils abrasifs de grande hauteur évoqués précédemment sont confirmés.

Ce tableau permet de tirer de nombreuses conclusions :
- Le seuil de 0.7µ_{ASTM} a été atteint par une seule des techniques mises en oeuvre : la brosse avec poils incrustés de particules de carbure de silicium (SiC) ;
- Le chariot BP + SiC n'a pas eu d'effet du point de vue du µ_{ASTM} ;
- La ponceuse grain 2000 n'a pas eu d'effet ;
- Les tests brosse à poils abrasifs de grande hauteur permettent d'atteindre la cible 0.6 < µ_{ASTM} < 0.8 (cela confirme la robustesse de la technique) ;
- La trace de référence montre un µ_{ASTM} de l'ordre de 1. La dispersion de mesure est de l'ordre de 0.1point ;
- Le patin HP présente une cinétique de polissage assez lente, l'évolution va dans le bon sens mais reste insuffisante ;
- La ponceuse grain 500 est plus efficace que le grain 2000 mais atteint une asymptote assez éloignée de la cible finale.

### Numéros de référence employés sur les figures

- 1: Machine de traitement de surface
- 2: Tête rotative
- 3: Elément de frottement
- 4: Disque abrasif ou brosse
- 5: Poils
- 6: Particules abrasives
- 7: Centre de rotation
- 8: Roues
- 9: Charge

## Revendications

1. Procédé de rodage de l'état de surface d'une piste d'essai en enrobé bitumineux neuf dont le niveau d'adhérence est supérieur à une valeur cible prévue pour effectuer des essais de véhicules, comprenant les étapes suivantes :
- mise à disposition d'une machine (1) de traitement comprenant une tête rotative (2) portant au moins un élément de frottement (3), pour modifier l'état de la surface de ladite piste d'essai ;
- mise en place sur la machine (1) de traitement d'au moins un disque abrasif (4) rotatif ;
- mise en oeuvre de déplacements de la machine de traitement sur la piste d'essai de façon à réduire le coefficient de frottement pour atteindre un niveau de frottement correspondant à une valeur cible telle que 0,5 < µ_{ASTM-16pces} < 0,9, et plus préférentiellement telle que 0,6 < µ_{ASTM-16pces} < 0,8.

2. Procédé de rodage de l'état de surface d'une piste d'essai selon la revendication 1, comprenant une étape préalable de préparation consistant à éliminer le liant bitumineux en surface des granulats par hydro décapage.

3. Procédé de rodage de l'état de surface d'une piste d'essai selon l'une des revendications 1 ou 2, dans lequel l'élément de frottement est un disque abrasif (4) à poils (5) imprégnés de particules abrasives (6).

4. Procédé de rodage selon la revendication 3, dans lequel les poils (5) ont une hauteur supérieure à 15 mm.

5. Procédé de rodage de l'état de surface d'une piste d'essai selon l'une des revendications 3 ou 4, dans lequel le facteur de forme des poils (5) est avantageusement compris entre 1/50 et 1/10, et plus préférentiellement entre 1/40 et 1/30.

6. Procédé de rodage de l'état de surface d'une piste d'essai selon l'une quelconque des revendications 3 à 5, dans lequel les particules abrasives (6) des poils (5) sont de type carbure de silicium (SiC), céramiques ou carbure de tungstène.

7. Procédé de rodage de l'état de surface d'une piste d'essai selon l'une quelconque des revendications précédentes, dans lequel la vitesse de rotation des disques rotatifs est comprise entre 1000 et 1500 tours/minute et plus préférentiellement de sensiblement 1200 tours/minute.

8. Procédé de rodage de l'état de surface d'une piste d'essai selon l'une quelconque des revendications précédentes, dans lequel la vitesse de déplacement de la machine (1) est comprise entre 0,5 et 12 mètres/minute et plus préférentiellement entre 1,5 et 5 mètres/minute et encore plus préférentiellement de sensiblement 2 mètres/minute.

9. Procédé de rodage de l'état de surface d'une piste d'essai selon l'une quelconque des revendications précédentes, dans lequel le nombre de passages de la machine est de préférence compris entre 1 et 10 et plus préférentiellement entre 2 et 6.

10. Procédé de rodage de l'état de surface d'une piste d'essai selon l'une quelconque des revendications précédentes, dans lequel on applique sur la machine de traitement une charge (9) de travail de préférence comprise entre 200 et 400kg et plus préférentiellement entre 260 et 300 kg.

11. Procédé de rodage de l'état de surface d'une piste d'essai selon l'une quelconque des revendications précédentes, dans lequel la pression moyenne de contact des poils (5) des disques abrasifs (4) est comprise entre 1 et 5 bars, préférentiellement entre 2 et 4 bars.

## Patentansprüche

1. Verfahren zum Einfahren des Oberflächenbeschaffenheit einer Teststrecke aus neuem Asphaltmischgut, deren Haftungsniveau über einem Zielwert liegt, der für die Durchführung von Fahrzeugtests vorgesehen ist, mit den folgenden Schritten:
- Bereitstellung einer Bearbeitungsmaschine (1) mit einem Drehkopf (2), der mindestens ein Reibelement (3) trägt, um den Zustand der Oberfläche der Teststrecke zu verändern;
- Anbringen von mindestens einer rotierenden Schleifscheibe (4) an der Bearbeitungsmaschine (1);
- Durchführung von Bewegungen der Bearbeitungsmaschine auf der Teststrecke, um den Reibungskoeffizienten zu reduzieren, um ein Reibungsniveau zu erreichen, das einem Zielwert wie 0,5 < µ_{ASTM-16Zoll} < 0,9, und noch bevorzugter wie 0,6 < µ_{ASTM-16Zοll} < 0,8 entspricht.

2. Verfahren zum Einlaufen der Oberflächenbeschaffenheit einer Teststrecke nach Anspruch 1, mit einem vorherigen Vorbereitungsschritt, bei dem das bituminöse Bindemittel auf der Oberfläche der Zuschlagstoffe durch Hydroätzen entfernt wird.

3. Verfahren zum Einlaufen des Oberflächenbeschaffenheit einer Teststrecke nach einem der Ansprüche 1 oder 2, bei dem das Reibelement eine Schleifscheibe (4) mit Borsten (5) ist, die mit Schleifpartikeln (6) imprägniert sind.

4. Verfahren zum Einlaufen nach Anspruch 3, wobei die Borsten (5) eine Höhe von mehr als 15 mm haben.

5. Verfahren zum Einlaufen der Oberflächenbeschaffenheit einer Teststrecke nach einem der Ansprüche 3 oder 4, wobei der Formfaktor der Borsten (5) vorteilhafterweise zwischen 1/50 und 1/10 und noch bevorzugter zwischen 1/40 und 1/30 liegt.

6. Verfahren zum Einlaufen der Oberflächenbeschaffenheit einer Teststrecke nach einem der Ansprüche 3 bis 5, wobei die Schleifpartikel (6) der Borsten (5) vom Typ Siliziumkarbid (SiC), Keramik oder Wolframkarbid sind.

7. Verfahren zum Einlaufen der Oberflächenbeschaffenheit einer Teststrecke nach einem der vorhergehenden Ansprüche, wobei die Drehzahl der rotierenden Scheiben zwischen 1000 und 1500 Umdrehungen pro Minute und bevorzugter im Wesentlichen 1200 Umdrehungen pro Minute beträgt.

8. Verfahren zum Einlaufen der Oberflächenbeschaffenheit einer Teststrecke nach einem der vorhergehenden Ansprüche, bei dem die Bewegungsgeschwindigkeit der Maschine (1) zwischen 0,5 und 12 Meter/Minute und bevorzugter zwischen 1,5 und 5 Meter/Minute und noch bevorzugter im Wesentlichen 2 Meter/Minute beträgt.

9. Verfahren zum Einlaufen der Oberflächenbeschaffenheit einer Teststrecke nach einem der vorhergehenden Ansprüche, wobei die Anzahl der Durchläufe der Maschine vorzugsweise zwischen 1 und 10 und noch bevorzugter zwischen 2 und 6 liegt.

10. Verfahren zum Einlaufen des Oberflächenbeschaffenheit einer Teststrecke nach einem der vorhergehenden Ansprüche, bei dem auf die Bearbeitungsmaschine eine Arbeitslast (9) aufgebracht wird, die vorzugsweise zwischen 200 und 400 kg und besonders bevorzugt zwischen 260 und 300 kg liegt.

11. Verfahren zum Einlaufen der Oberflächenbeschaffenheit einer Teststrecke nach einem der vorhergehenden Ansprüche, bei dem der mittlere Kontaktdruck der Borsten (5) der Schleifscheiben (4) zwischen 1 und 5 bar, vorzugsweise zwischen 2 und 4 bar, liegt.

## Claims

1. A method of abrading the surface condition of a new asphalt test track whose adhesion level is greater than a target value intended for carrying out vehicle tests, comprising the following steps:
- providing a processing machine (1) comprising a rotating head (2) carrying at least one friction element (3), for modifying the surface condition of said test track ;
- positioning at least one rotating abrasive disc (4) on the processing machine (1);
- performing displacements of the processing machine over the test track so as to reduce the coefficient of friction to a level corresponding to a target value such that 0.5 < µ_{ASTM-16in} < 0.9, and more preferably such that 0.6 < µ_{ASTM-16in} < 0.8.

2. Method for abrading the surface condition of a test track according to claim 1, comprising a preliminary preparation step consisting in removing the bituminous binder from the aggregate surface by hydroblasting.

3. Method for abrading the surface condition of a test track according to one of claims 1 or 2, in which the friction element is an abrasive disc (4) with bristles (5) impregnated with abrasive particles (6).

4. Method for abrading according to claim 3, wherein the bristles (5) have a height greater than 15 mm.

5. Method for abrading the surface condition of a test track according to one of claims 3 or 4, wherein the shape factor of the bristles (5) is advantageously comprised between 1/50 and 1/10, and more preferably between 1/40 and 1/30.

6. Method for abrading the surface condition of a test track according to any one of claims 3 to 5, wherein the abrasive particles (6) of the bristles (5) are of the silicon carbide (SiC), ceramic or tungsten carbide type.

7. Method for abrading the surface condition of a test track according to any of the preceding claims, wherein the rotational speed of the rotating discs is comprised between 1000 and 1500 rpm and more preferably of substantially 1200 rpm.

8. Method for abrading the surface condition of a test track according to any of the preceding claims, in which the displacement speed of the machine (1) is comprised between 0.5 and 12 meters/minute and more preferably between 1.5 and 5 meters/minute and even more preferably of substantially 2 meters/minute.

9. Method for abrading the surface condition of a test track according to any of the preceding claims, in which the number of machine passes is preferably between 1 and 10 and more preferably between 2 and 6.

10. Method for abrading the surface condition of a test track according to any one of the preceding claims, in which a working load (9) is applied to the processing machine, preferably comprised between 200 and 400 kg and more preferably between 260 and 300 kg.

11. Method for abrading the surface condition of a test track according to any one of the preceding claims, in which the average contact pressure of the bristles (5) of the abrasive discs (4) is comprised between 1 and 5 bar, preferably between 2 and 4 bar.
